# EUROPÄISCHE PATENTSCHRIFT

(11) **EP 1 974 114 B1**
(45) Veröffentlichungstag und Bekanntmachung des Hinweises auf die Patenterteilung: **16.06.2010**
(21) Anmeldenummer: 06818618.8
(22) Anmeldetag: 17.11.2006
(51) Int. Cl.: E05B 17/00, E05B 17/04

(54) **SCHLIESSVORRICHTUNG FÜR INSBESONDERE AN FAHRZEUGEN VOLLZIEHBARE FUNKTIONEN**
LOCKING DEVICE FOR FUNCTIONS WHICH CAN BE CARRIED OUT IN PARTICULAR ON VEHICLES
DISPOSITIF DE FERMETURE, EN PARTICULIER POUR DES FONCTIONS QUI PEUVENT ETRE EXECUTEES SUR DES VEHICULES

(30) Priorität: 18.01.2006 DE 102006002538
(43) Veröffentlichungstag der Anmeldung: 01.10.2008
(73) Patentinhaber: Huf Hülsbeck & Fürst GmbH & Co. KG, 42551 Velbert (DE)
(72) Erfinder: VELICANIN, Mensur, 42549 Velbert (DE)
(74) Vertreter: Patentanwälte Buse, Mentzel, Ludewig
(86) Internationale Anmeldenummer: PCT/EP2006/011039
(87) Internationale Veröffentlichungsnummer: WO 2007/082569

(56) Entgegenhaltungen:
- EP-A1- 0 520 904
- EP-A1- 0 643 183
- DE-A1- 10 127 705
- DE-C1- 19 959 833
- US-A- 5 775 147

## Beschreibung

Die Erfindung richtet sich auf eine Schließvorrichtung der im Oberbegriff des Anspruches 1 angegebenen Art. Ist der zum Zylinderkern passende Schlüssel voll eingesteckt und wird dann der Schlüssel gedreht, so wird eine Drehung des Zylinderkerns auf ein Ausgangsglied übertragen, welches die gewünschten Funktionen im Fahrzeug ausführt, z.B. das Verriegeln oder Entriegeln eines Schlosses. In diesem Fall wird die den Zylinderkern drehlagernde Freilaufhülse von einem Rastglied festgehalten; es liegt dann der "Normalfall" der Schließvorrichtung vor.

Bei einem gewaltsamen Drehen des Zylinderkerns über Einbruchswerkzeuge gibt das Rastglied die Freilaufhülse frei. Die Freilaufhülse dreht sich dann gemeinsam mit dem durch die Zuhaltungen verbundenen Zylinderkern im Gehäuse, ohne eine Drehung des Ausgangsglied im Gehäuse zu bewirken. Es liegt dann der "Überlastfall" vor. Es werden keine Funktionen im Fahrzeug ausgelöst.

Die DE 199 59 833 C1 zeigt eine Schließvorrichtung gemäß dem Oberbegriff des Anspruches 1. Dort sitzt das Rastglied in einem Radialdurchbruch des Gehäuses. Im Bereich dieses Radialdurchbruchs ist das Gehäuse mit einer Umfangsnut versehen, in welcher sich eine Ringfeder befindet. Die Ringfeder, als Wendel ausgebildet ist und mehrere Windungen aufweist, umschließt den Umfang des Gehäuses und übt eine radiale Federkraft auf das Rastglied aus. Dadurch ist das Rastglied bestrebt, die Freilaufhülse drehfest im Gehäuse zu positionieren. Das Rastglied und die Ringfeder bestehen aus zwei Einzelteilen, die gesondert hergestellt und montiert werden müssen. Außer dem Radialdurchbruch für das Rastglied ist auch noch eine Umfangsnut im Gehäuse für die Ringfeder erforderlich. Bei der Radialbewegung des Rastglieds zwischen dem Normalfall und dem Überlastfall dehnt sich die Ringfeder radial aus, weshalb dieser Umfangsbereich des Gehäuses freigehalten sein muss und daher für andere wichtige Bauteile nicht mehr verfügbar ist. Die Ringfeder nimmt viel Platz im Umfangsbereich des Gehäuses ein.

Aus der DE 44 12 609 A1 ist eine andere Schließvorrichtung bekannt, wo eine Druckfeder in einer eigenen Kammer eines Ausgangsglieds angeordnet ist und eine radiale Rückstellkraft auf ein Kupplungsglied erzeugt. Das Kupplungsglied übt über axiale Schultern eine Federbelastung auf ein Rastglied aus, das eine Freilaufhülse im Gehäuse drehfixiert. Auch diese Schließvorrichtung ist platzaufwendig. Außerdem ist das Federglied durch das Kupplungsglied getrennt vom Rastglied angeordnet.

Der Erfindung liegt die Aufgabe zugrunde, eine preiswerte Schließvorrichtung der im Oberbegriff des Anspruches 1 genannten Art zu entwickeln, die zuverlässig arbeitet und platzsparend ausgebildet ist. Dies wird erfindungsgemäß durch die im Anspruch 1 genannten Maßnahmen erreicht, denen folgende besondere Bedeutung zukommt.

Bei der Erfindung bilden das Federglied und das Rastglied eine vorgefertigte komplette Baueinheit, die so kompakt ist, dass sie in einer gemeinsamen Kammer des Gehäuses angeordnet werden kann. Das Federglied und das Rastglied sind fest miteinander verbunden. Die Baueinheit fungiert als Einsatz, der bei der Montage oder Demontage der Schließvorrichtung als Ganzes gehandhabt werden kann, was den Montagevorgang vereinfacht. Das Federglied und Rastglied bilden in der Baueinheit ein zusammenhängendes Stück.

Man könnte die beiden Elemente der erfindungsgemäßen Baueinheit entsprechend ihren Funktionen aus unterschiedlichen Materialien erzeugen. So könnte die Baueinheit in einer sogenannten Zwei-Kunststoff-Spritztechnik erzeugt werden, wo der das Rastglied bildende Bereich der Baueinheit formfest und der das Federglied erzeugende Bereich aus elastischem Kunststoff erzeugt ist. Eine andere Möglichkeit bestünde darin, das Federglied aus einem Federblech auszubilden, an welchem der das Rastglied erzeugende Bereich der Baueinheit aus Kunststoffmaterial angespritzt wird.

Besonders vorteilhaft ist es aber, das Federglied und das Rastglied in der Baueinheit aus gleichem Material einstückig nebeneinander herzustellen. Dadurch entfallen voneinander getrennte Handhabungen der beiden Elemente beim Herstellen und Montieren. Nach der gemeinsamen Herstellung, z.B. durch Spritzguss aus Kunststoff, liegt bereits der komplette Einsatz vor, der dann nur noch in die Kammer eingesteckt zu werden braucht.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: einen Axialschnitt durch einen Schließzylinder der erfindungsgemäßen Schließvorrichtung, wobei der zugehörige Schlüssel abgezogen ist.

Die nachfolgenden Zeichnungen 2a bis 5b zeigen Querschnitte längs der diversen, in Fig. 1 mit II - II bis V - V gekennzeichneten Schnittebenen, wo die Fig. 2a bis 5a den bereits erwähnten Normalfall veranschaulichen, der entweder bei abgezogenem Schlüssel oder bei eingestecktem Schlüssel vor der Drehung des Zylinderkerns vorliegt. Die Fig. 2b bis 5b dagegen zeigen die analogen Querschnitte längs der Schnittlinien II - II bis V - V von Fig. 1, wenn der ebenfalls bereits genannte Überlastfall vorliegt. Im Überlastfall ist durch Einbruchswerkzeuge der Zylinderkern zusammen mit der über die vorstehenden Zuhaltungen drehfest verbundenen Freilaufhülse verdreht und dadurch gegenüber dem Ausgangsglied entkuppelt. Es zeigen:
- Fig. 2a + 2b: einen Querschnitt längs der Schnittlinie II - II im Normalfall und Überlastfall, was analog für die
- Fig. 3a, 3b: gilt, die längs der Schnittlinie III von Fig. 1 genommen worden sind, ferner
- Fig. 4a, 4b: für die Querschnitte längs der Schnittlinie IV - IV von Fig. 1 und schließlich für
- Fig. 5a, 5b: wo die entsprechenden Verhältnisse entlang der Schnittlinie V - V von Fig. 1 vorliegen.

Ein wesentlicher Bestandteil der erfindungsgemäßer Schließvorrichtung ist in starker Vergrößerung in den letzten Fig. 6 bis 8 gezeigt, nämlich eine einstückige Baueinheit für den Schließzylinder nach der Erfindung aus einer unlösbaren Kombination eines Rastglieds mit einem Federglied. Es zeigen:
- Fig. 6: eine Rückansicht der Baueinheit in Blick des Pfeils VI von Fig. 8,
- Fig. 7: eine Seitenansicht der Baueinheit in Blickrichtung des Pfeils VII von Fig. 8 und
- Fig. 8: eine Draufsicht auf die Baueinheit in Blickrichtung des Pfeils VIII von Fig. 6.

Der Schließzylinder 10 umfasst eine Freilaufhülse 11 und einen darin drehgelagerten Zylinderkern 12. Der Zylinderkern ist von einem axialen Schlüsselkanal 13 durchzogen, in welchen ein nicht näher gezeigter passender Schlüssel eingesteckt werden muss, wenn die gewünschten Funktionen im Fahrzeug ausgeführt werden sollen. Beim Einstecken des Schlüssels wird das Schlüsselende durch eine Öffnung in einer Panzerkappe 14 eingesteckt, in welcher die Öffnung normalerweise von einer federbelasteten Klappe 15 verschlossen ist. Der Schlüsselkanal ist mit einer Schar von querverlaufenden Kammern 16 versehen, welche den Schlüsselkanal 13 durchsetzen. In den Kammern 16 sind federbelastete Zuhaltungen 17 geführt. Die Zuhaltungen 17 besitzen höhenunterschiedliche Steuerschultern, die durch den eingesteckten Schlüssel für eine entsprechende Bewegung der Zuhaltungen sorgen.

In Fig. 2a und 5a sind zwei, einander diametral gegenüberliegende Sperrkanäle 28 der Freilaufhülse 11 zu erkennen. Wenn der Schlüssel abgezogen ist, greifen die Zuhaltungen mit ihrem aus Fig. 2a und 5a ersichtlichen, radial aus dem Zylinderkern 12 herausragenden Enden 27 in den einen oder den anderen der beiden Sperrkanäle 28 ein. Dann ist der Zylinderkern 12 mit der Freilaufhülse 11 verriegelt.

Zum Schließzylinder 10 gehört auch noch ein Gehäuse 18, das im Gebrauchsfall ortsfest im Fahrzeug angeordnet ist. Das Gehäuse 18 dient zur drehbaren Aufnahme der Freilaufhülse 11. Im Gehäuse 18 ist auch noch ein Ausgangsglied 19 gelagert, welches im Normalfall auf eine noch näher zu beschreibende Weise eine Schlüsseldrehung des Zylinderkerns 12 an nicht näher gezeigte nachfolgende Glieder außerhalb des Gehäuses 18 weiterleitet, die dann die gewünschte Funktion im Fahrzeug vollziehen. Dies geschieht mittelbar, über ein am besten aus Fig. 3a erkennbaren Kupplungsglied 20, das drehfest mit dem Ausgangsglied 19 verbunden ist. Dies geschieht im vorliegenden Fall durch eine radiale Führung 21 des Kupplungsglieds 20 im Ausgangsglied 19.

Im Normalfall, gemäß Fig. 3a, ist das Kupplungsglied 20 mit dem Zylinderkern 12 gekuppelt. Dazu besitzt das Kupplungsglied 20 einen Vorsprung 22, der in eine Vertiefung 23 des Zylinderkerns 12 eingreift. Dieser Kupplungseingriff ist auch aus Fig. 4a zu entnehmen. In Fig. 4a ist eine Federkraft 24 eingezeichnet, die für den Kupplungseingriff sorgt. Diese Federkraft 24 wird von einer besonderen Baueinheit 30 erzeugt. Das Aussehen dieser besonderen Baueinheit ist in Vergrößerung aus den Fig. 6 bis 8 zu entnehmen.

Diese Baueinheit ist im vorliegenden Fall einstückig aus einheitlichem Material hergestellt, nämlich Kunststoff. Die Baueinheit lässt sich in zwei zueinander funktionsunterschiedliche Abschnitte 31, 32 gliedern, die noch näher beschrieben werden sollen. Bei der Montage des Schließzylinders 10 wird die Baueinheit 30 als Ganzes gehandhabt und in einer Kammer 25 des Gehäuses 18 eingesteckt. Das ist aus Fig. 1 und 2a zu entnehmen.

Im Montagefall gemäß Fig. 1 oder 2a liegt der erste Abschnitt 31 innen und besteht aus einem Nocken, der im Wesentlichen formfest ist und am besten aus den Fig. 6 bis 8 entnommen werden kann. Dies geschieht im vorliegenden Fall durch eine Materialkonzentration in diesem Bereich 31. Der Nocken 31 ist zylindrisch ausgebildet und besitzt einen Axialzapfen 33, der Kupplungsfunktionen im Schließzylinder 10 erfüllt. Der Axialzapfen greift, wie aus Fig. 4a zu erkennen ist, in eine Aussparung 29 des Kupplungsglieds 20 ein. Im Normalfall greift der Nocken 31, in eine am besten aus Fig. 2b ersichtliche Rastaufnahme 41 der Freilaufhülse 11 ein und sorgt für deren Drehfixierung. Dieser Rastzustand ist in Fig. 2a dargestellt. Diese Lage des Nockens 31 wird durch den erwähnten anderen Abschnitt 32 bewirkt.

Der andere Außenabschnitt 32 ist als nachgiebiges Element ausgebildet und hat im Montagefall die Funktion eine radiale Federkraft im Sinne des Pfeils 34 von Fig. 2a zu erzeugen. Dazu stützt sich dieser Außenabschnitt 32, wie Fig. 1 und 2a zeigen, an einer Schulter 26 im Gehäuse 18 ab, die im vorliegenden Fall aus einer Innenwand der Kammer 25 besteht. Der konkrete Aufbau dieses nachgiebigen Außenabschnitts 32 ist ebenfalls aus den Fig. 6 bis 8 zu erkennen.

Die Nachgiebigkeit des Außenabschnitts 32 wird im vorliegenden Fall durch U-förmig gestaltete Blattfedern 35 erzeugt. An der zylindrischen Mantelfläche des Nockens 31 sitzen zunächst zwei radiale Ansätze 38, an denen der eine, innere U-Schenkel 36 der Blattfeder 35 angreift. Am Übergang zwischen dem Radialansatz 38 und dem Innenschenkel 36 befindet sich eine Knickstelle 39. Die beiden U-förmigen Blattfedern 35 sind bezüglich einer durch die Achse des zylindrischen Nockens 31 gehende mittige Symmetrieebene 40 zueinander spiegelbildlich gleich ausgebildet. Die Enden der beiden Außenschenkel 37 weisen also gegeneinander.

Im Montagefall, gemäß Fig. 1 oder 2a, stützen sich die beiden Außenschenkel 37 an der Schulter 26 der Gehäuse-Kammer 25 ab und werden in ihrem U-Profil verformt. Bereits im Normalfall, der in Fig. 2a durch die Hilfslinie 43 markiert ist, sind die beiden Blattfedern 35 vorgespannt. Dadurch entsteht die bereits erwähnte, aus Fig. 2a ersichtliche Federkraft 34, die bestrebt ist, den Nocken 31 in Eingriff mit der Rastaufnahme 41 der Freilaufhülse 11 zu bringen. Diese Federkraft 34 wirkt aber auf folgende Weise zugleich auf das Kupplungsglied 20.

Wie bereits im Zusammenhang mit Fig. 4a erwähnt wurde und auch aus Fig. 1 zu ersehen ist, greift der bereits beschriebene Axialzapfen 33 des Nockens 31 in eine Aussparung 29 des Kupplungsglieds 20 ein und ist zusammen mit dem Kupplungsglied 20 radial beweglich. Das hat zur Folge, dass die vorbeschriebene Federbelastung 34 des Nockens 31 auch auf das Kupplungsglied 20 auswirkt und die im Zusammenhang mit Fig. 4a bereits beschriebene axiale Rückstellkraft 24 erzeugt. Die U-förmigen Blattfedern 35 haben also die Doppelfunktion einerseits für den Rasteingriff des Nockens 21 in der Rastaufnahme 41 der Freilaufhülse 11 zu sorgen und andererseits auch den Kupplungseingriff zwischen den Kupplungsglied 20 und dem Zylinderkern 12 bei 22, 23 zu erzeugen.

Die vorbeschriebenen Verhältnisse liegen dann vor, wenn der bereits mehrfach erwähnte "Normalfall" vorliegt. Wie bereits oben erwähnt wurde, ist in Fig. 2a die Drehposition der Rastaufnahme 41 der Freilaufhülse 11 durch eine Hilfslinie 43 markiert, welche den "Normalfall" kennzeichnet. Diese Hilfslinie 43 ist auch in Fig. 2b eingezeichnet. Dies ändert sich aber im "Überlastfall", der dann eintritt, wenn unberechtigte Dritte mittels Einbruchswerkzeugen versuchen, den Zylinderkern 12 zu drehen. Wie bereits beschrieben wurde, sorgen die mit ihren Enden 27 aus dem Zylinderkern 12 herausragenden Zuhaltungen 17 in den Sperrkanälen 28 der Freilaufhülse 11 dafür, dass die beiden Bauteile 11, 12 miteinander verriegelt sind und bei dieser gewaltsamen Drehung sich gemeinsam drehen. Was in erster Phase dieser gewaltsamen Drehung passiert, ist in Fig. 2b zu erkennen.

Durch ein nicht näher gezeigtes Einbruchswerkzeug ist in Fig. 2b die Freilaufhülse 11 um ein Wegstück 42 verdreht worden. Jetzt befindet sich die Rastaufnahme 41 in einer durch eine Hilfslinie 44 markierten Drehlage. Durch Drehen der Einbruchswerkzeuge ist ein definiertes Grenz-Drehmoment überschritten worden, mit der Folge, dass aufgrund des Profils vom Nocken 31 und des Gegenprofils der Rastaufnahme 41 der Nocken gegen seine Federkraft 34 in Richtung der Kammer 25 herausgedrückt wurde. Das U-Profil der Blattfedern 35 ist deformiert worden; der Außenschenkel 37 ist in Richtung des Innenschenkels 36 verformt worden. Die Blattfeder nimmt eine strichpunktiert in Fig. 8 veranschaulichte Form ein, die als U-Profil 35' bezeichnet ist. Das ist auch in Fig. 2b zu erkennen. In der durch die Hilfslinie 44 gekennzeichneten Drehlage der Freilaufhülse 11 liegt also der bereits mehrfach erwähnte "Überlastfall" vor.

Weil, wie schon im Zusammenhang mit Fig. 4a erläutert wurde, über seinen Axialzapfen 33 der Nocken 31 mit dem Kupplungsglied 20 verbunden ist, wird, wie Fig. 4b zeigt, auch der Kupplungsglied 30 von der in Fig. 1 strichpunktiert veranschaulichten Zylinderachse 45 wegbewegt. Die Folge ist, ein Entkuppeln des Vorsprungs 22 vom Kupplungsglied 20 aus der Vertiefung 23 des Zylinderkerns 11. Das ist in Fig. 3b zu erkennen. Die Folge ist, dass im Überlastfall 44 der Zylinderkern 11 vom Kupplungsglied 20 entkuppelt ist und daher bei der gewaltsamen Drehung nicht mitgenommen wird. Weil der Kupplungsglied 20 nicht mitgedreht wird, bleibt auch das Ausgangsglied 19 unverdreht. Es werden also vom Ausgangsglied 19 im Überlastfall keine Drehungen auf die nachfolgenden Elemente der Schließeinrichtung übertragen und daher keine Funktionen im Fahrzeug ausgelöst.

### Bezugszeichenliste :

- 10: Schließzylinder
- 11: Freilaufhülse
- 12: Zylinderkern
- 13: Schlüsselkanal
- 14: Panzerkappe
- 15: Klappe
- 16: Kammer für 17 in 12
- 17: Zuhaltung in 16
- 18: Gehäuse von 10
- 19: Ausgangsglied von 10
- 20: Kupplungsglied in 18
- 21: radiale Führung von 19 für 20 (Fig. 3a)
- 22: Vorsprung von 20 (Fig. 3a)
- 23: Vertiefung in 12 (Fig. 3a)
- 24: Pfeil der Rückstellkraft für 20 (Fig. 4a)
- 25: Kammer in 18 (Fig. 1, 2a)
- 26: Schulter von 18 für 32, Innenwand von 25 (Fig. 1, 2a)
- 27: Ende von 13 (Fig. 2a)
- 28: Sperrkanal von 27 in 11 (Fig. 2a)
- 29: Aussparung in 20 für 33 (Fig. 4a)
- 30: Baueinheit (Fig. 6 bis 8)
- 31: Innenabschnitt von 30, Nocken
- 32: Außenabschnitt von 30, nachgiebiges Element (Fig. 7 bis 8)
- 33: Verbindung zwischen 31 und 20, Axialzapfen an 31 (Fig. 6, 7)
- 34: Pfeil der Federkraft für 31 (Fig. 2a)
- 35: U-förmige Blattfeder im Normalfall (Fig. 8)
- 35': verformtes U-Profil von 35 im Überlastfall (Fig. 2b, 8)
- 36: Innenschenkel von 35 (Fig. 8)
- 37: Außenschenkel von 35 (Fig. 8)
- 38: Radialansatz an 31 (Fig. 8)
- 39: Knickstelle zwischen 37, 38 (Fig. 8)
- 40: Symmetrieebene für 35 (Fig. 8)
- 41: Rastaufnahme für 31 (Fig. 2a)
- 42: Wegstück einer gewaltsamen Drehung von 11 (Fig. 2b)
- 43: Hilfslinie für Normalfall von 11 (Fig. 2a)
- 44: Hilfslinie für Überlastfall von 11 (Fig. 2b)
- 45: Achse von 10 (Fig. 1)

## Patentansprüche

1. Schließvorrichtung für insbesondere an Fahrzeugen vollziehbare Funktionen,
mit einem Schließzylinder (10), welcher aus einer Freilaufhülse (11) und einem darin drehgelagerten Zylinderkern (12) mit Zuhaltungen (17) besteht,
mit einem zum Zylinderkern (12) passenden Schlüssel, der im Einsteckfall die Zuhaltungen (17) steuert und die Zuhaltungen (17) bei abgezogenem Schlüssel den Zylinderkern (12) mit der Freilaufhülse (11) verriegeln,
mit einem ortsfesten Gehäuse (18) zur drehbaren Aufnahme der Freilaufhülse (11),
mit einem radial beweglichen, durch ein Federglied (32) radial belasteten (34) Rastglied (31) im Gehäuse (18), welches im Normalfall (43) die Freilaufhülse (11) im Gehäuse (18) drehfixiert, aber im Überlastfall (44) freigibt,
mit einem im Gehäuse (18) drehgelagerten Ausgangsglied (19), welches durch seine Drehung die Funktionen im Fahrzeug bewirkt,
mit einem drehfest mit dem Ausgangsglied (19) verbundenen Kupplungsglied (20), das im Gehäuse (18) radial verschieblich ist und unter einer radialen Rückstellkraft (34) steht,
und das Kupplungsglied (20) im Normalfall (43) mit dem Zylinderkern (12) gekuppelt, aber im Überlastfall (44) entkuppelt ist,
**dadurch gekennzeichnet,**
**dass** das Federglied (32) und das Rastglied (31) als eine kompakte, untereinander fest verbundene Baueinheit (30) ausgebildet sind, die vorgefertigt ist,
**dass** die Baueinheit in einer Kammer (25) vom Gehäuse (18) angeordnet ist und einen Einsatz bildet,
der bei einer Montage oder Demontage in der Kammer (25) als Ganzes handhabbar ist.

2. Schließvorrichtung nach Anspruch 1, **dadurch gekennzeichnet, dass** das Federglied (32) mit dem Rastglied (31) Vin der Baueinheit (30) einstückig, aus einheitlichem Material ausgebildet ist.

3. Schließvorrichtung nach Anspruch 1 oder 2, **dadurch gekennzeichnet, dass** der Einsatz zwei zueinander funktionsunterschiedliche Abschnitte (31, 32) aufweist, die - im Montagefall gesehen - aus einem Innenabschnitt (31) und einem Außenabschnitt (32) bestehen,
dass der Innenabschnitt des Einsatzes aus einem im Wesentlichen formfesten Nocken (31) besteht, der im Normalfall in eine Rastaufnahme (41) der Freilaufhülse (11) eingreift,
und dass der Außenabschnitt des Einsatzes von wenigstens einem nachgiebigen Element (32) gebildet ist, welches im Montagefall sich an einer Schulter (26) im Gehäuse (18) abstützt und den Nocken (31) radial federbelastet (34).

4. Schließvorrichtung nach einem der Ansprüche 1 bis 3, **dadurch gekennzeichnet, dass** eine Verbindung (33) zwischen dem Kupplungsglied (20) und dem Nocken (31) für eine gemeinsame radiale Bewegung sorgt und dass die Federbelastung (34) des Nockens (31) über die Verbindung (33) zugleich die radiale Rückstellkraft des Kupplungsglieds (20) erzeugt.

5. Schließvorrichtung nach einem der Ansprüche 1 bis 4, **dadurch gekennzeichnet, dass** der formfeste Nocken (31) zylindrisch ausgebildet ist, während das nachgiebige Element (32) aus wenigstens einer Blattfeder (35) besteht.

6. Schließvorrichtung nach Anspruch 5, **dadurch gekennzeichnet, dass** die Blattfeder (35) im Wesentlichen eine U-Form aufweist, von denen der eine innere U-Schenkel (36) am Nocken (31) sitzt, während der andere äußere U-Schenkel (37) sich im Montagefall an der Schulter (26) im Gehäuse (18) abstützt
und dass die Federbelastung (34) des Nockens (31) durch eine Deformation (35') des U-Profils erzeugt wird.

7. Schließvorrichtung nach Anspruch 5 oder 6, **dadurch gekennzeichnet, dass** am Nocken (31) ein Paar von Blattfedern (35) sitzen, von denen die eine Blattfeder (35) spiegelbildlich gleich zur anderen (35) ausgebildet ist.

8. Schließvorrichtung nach Anspruch 6 oder 7, **dadurch gekennzeichnet, dass** am Mantel des zylindrischen Nockens (31) ein radialer Ansatz (Radialansatz 38) sitzt
und dass der innere U-Schenkel (36) der Blattfeder (35) am Radialansatz (38) beginnt.

9. Schließzylinder nach Anspruch 8, **dadurch gekennzeichnet, dass** der innere U-Schenkel (36) über eine Knickstelle (39) in den Radialansatz (38) des Nockens (31) übergeht.

10. Schließvorrichtung nach einem der Ansprüche 1 bis 9, **dadurch gekennzeichnet, dass** die ganze Baueinheit (30) aus Kunststoff gebildet ist.

## Claims

1. Locking device especially for functions pertaining to vehicles,
with a lock cylinder (10) comprising a freewheel bush (11) containing a revolving-mounted cylinder core (12) with tumblers (17),
with a key which fits the cylinder core (12) and which when inserted into it controls the tumblers (17), and when the key is removed the tumblers (17) lock the cylinder core (12) with the freewheel bush (11),
with a stationary casing (18) for rotary accommodation of the freewheel bush (11),
with, in the casing (18), a radially movable stop element (31) which is radially pressured by a spring element (32) and which normally (43) rotary-fixes the freewheel bush (11) in the casing (18) but releases it when overloaded (44),
with, in the casing (18), a radially movable output element (19) which through its rotation brings about the functions in the vehicle,
with a coupling element (20) which is rotary-fixed to the output element (19), radially movable in the casing (18) and likewise under radial reset force (34),
and the coupling element (20) which is normally (43) coupled with the cylinder core (12) but decoupled when overloaded (44),
**characterized**
**in that** the spring element (32) and the stop element (31) are designed as a compact, mutually firmly joined structural unit (30) which is prefabricated,
and **in that** the structural unit is arranged in a chamber (25) of the casing (18) and forms an insert
which for assembly and disassembly in the chamber (25) is manageable as a unit.

2. Locking device pursuant to Claim 1, **characterized in that** the spring member (32) is formed with the stop member (31) in the structural unit (30) as one piece made of a uniform material.

3. Locking device pursuant to Claim 1 or 2, **characterized in that** the insert exhibits two sections (31, 32) having different functions to each other and which-when mounting-comprise an inner section (31) and an outer section (32),
whereby the inner section of the insert comprises in essence a solidly designed dog (31) which normally grips into a stop accommodator (41) of the freewheel bush (11),
and the outer section of the insert is formed of at least one pliable element (32) which, when mounting, props against a shoulder (26) in the casing (18) and applies radial pressure (34) to the dog (31).

4. Locking device pursuant to claims 1 to 3, **characterized in that** the connection (33) between the coupling element (20) and the dog (31) assures a mutual radial movement and that the spring load (34) of the dog (31) simultaneously generates via the connection (33) the radial reset force of the coupling element (20).

5. Locking device pursuant to claims 1 to 4, **characterized in that** the solidly designed dog (31) is cylindrical in design while the pliant element (32) comprises at least one compound spring (35).

6. Locking device pursuant to Claim 5, **characterized in that** the compound spring (35) is essentially u-formed of which the one inner u-blade (36) is at the dog (31) while the other outer u-blade (37), when mounting, is propped against the shoulder (26) in the casing (18),
and the spring load (34) of the dog (31) is generated by a deformation (35') of the u-section.

7. Locking device pursuant to Claim 5 or 6, **characterized in that** at the dog (31) is a pair of spring blades (35) of which one spring blade (35) is the mirror image of the other (35).

8. Locking device pursuant to Claim 6 or 7, **characterized in that** at the cladding of the cylindrical dog (31) is a radial attachment piece (38),
and the inner u-blade (36) begins at the radial attachment piece (38) of the compound spring (35).

9. Locking device pursuant to Claim 8, **characterized in that** the inner u-blade (36) merges into the radial attachment piece (38) of the dog (31) via a kink (39).

10. Locking device pursuant to one of the claims 1 to 9, **characterized in that** the entire structural unit (30) is made of plastic.

## Revendications

1. Dispositif de fermeture, en particulier pour des fonctions pouvant être exécutées sur des véhicules,
avec un cylindre de fermeture (10) composé d'une douille (11) de rotation dans le vide et d'un rotor (12) tournant en appui dedans et comprenant des goupilles (17) de maintien fermé,
avec une clé adaptée au rotor (12), clé qui lorsque introduite pilote les goupilles (17) de maintien fermé et fait, lorsque retirée, que les goupilles (17) de maintien fermé verrouillent le rotor (12) avec la douille (11) de rotation dans le vide,
avec un corps (18) fixe servant de réceptacle à la douille (11) de rotation dans le vide,
avec dans le corps (18) un organe de crantage (31) radialement mobile sous contrainte radiale (34) d'un organe ressort (32), lequel organe de crantage empêche dans un cas normal (43) la douille (11) de tourner dans le corps (18), mais la débloque en cas de surcharge (44),
avec dans le corps (18) un organe de départ (19) tournant en appui, lequel organe déclenche par rotation les fonctions dans le véhicule,
avec, relié solidaire en rotation avec l'organe de départ (19), un organe d'accouplement (20) déplaçable radialement dans le corps (18) et se trouvant sous une force de rappel (34) radiale,
et l'organe d'accouplement (20) étant dans un cas normal (43) couplé avec le rotor (12), mais en étant découplé en cas de surcharge (44),
**caractérisé en ce que**
L'organe ressort (32) et l'organe de crantage (31) sont configurés fermement reliés entre eux pour former une unité constructive (30) compacte préfabriquée,
l'unité constructive est agencée dans une chambre (25) du corps (18) et forme un insert,
lequel lors d'un montage ou démontage dans la chambre (25) se laisse manier comme un tout.

2. Dispositif de fermeture selon la revendication 1, **caractérisé en ce que** dans l'unité constructive (30), l'organe ressort (32) est configuré monobloc, en matériau unique, avec l'organe de crantage (31).

3. Dispositif de fermeture selon la revendication 1 ou 2, **caractérisé en ce que** l'insert présente deux sections (31, 32) remplissant des fonctions réciproquement différentes, sections qui - considérées lors du montage - se composent d'une section intérieure (31) et d'une section extérieure (32),
**en ce que** la section intérieure de l'insert se compose d'une came (31) essentiellement de forme fixe qui dans un cas normal engrène dans un réceptacle (41) de crantage de la douille (11) de rotation dans le vide,
et **en ce que** la section extérieure de l'insert se compose d'au moins un élément (32) cédant qui, lors du montage, s'appuie contre un épaulement (26) dans le corps (18) et soumet la came (31) à une contrainte ressort radiale (34).

4. Dispositif de fermeture selon l'une des revendications 1 à 3, **caractérisé en ce qu'**une liaison (33) entre l'organe d'accouplement (20) et la came (31) assure un mouvement radial conjoint, et **en ce que** la contrainte ressort (34) de la came (31) via la liaison (33) génère en même temps la force de rappel radiale de l'organe d'accouplement (20).

5. Dispositif de fermeture selon l'une des revendications 1 à 4, **caractérisé en ce que** la came de forme fixe (31) est configurée cylindrique tandis que l'élément (32) cédant se compose au moins d'un ressort à lame (35).

6. Dispositif de fermeture selon la revendication 5, **caractérisé en ce que** le ressort à lame (35) présente essentiellement une forme en U, dont une branche intérieure (36) du U est en assise contre la came (31) tandis que l'autre branche extérieure (37) du U s'appuie lors du montage contre l'épaulement (26) dans le corps (18),
et **en ce que** la contrainte ressort (34) de la came (31) est générée par une déformation (35') du profil en U.

7. Dispositif de fermeture selon la revendication 5 ou 6, **caractérisé en ce que** sur la came (31) se trouvent en assise une paire de ressorts à lame (35), dont un ressort (35) présente une configuration symétrique de l'autre ressort (35).

8. Dispositif de fermeture selon la revendication 6 ou 7, **caractérisé en ce que** sur l'enveloppe de la came cylindrique (31) se trouve en assise un appendice radial (appendice radial 38),
et **en ce que** la branche intérieure (36) du U formé par le ressort à lame (35) commence contre l'appendice radial (38).

9. Dispositif de fermeture selon la revendication 8, **caractérisé en ce que** la branche intérieure (36) du U devient, via une zone coudée (39), l'appendice radial (38) de la came (31).

10. Dispositif de fermeture selon l'une des revendications 1 à 9, **caractérisé en ce que** toute l'unité constructive (30) se compose de matière plastique.
